# FASCICULE DE BREVET EUROPEEN

(11) **EP 2 149 314 B1**
(45) Date de publication et mention de la délivrance du brevet: **11.11.2015**
(21) Numéro de dépôt: 09166905.1
(22) Date de dépôt: 30.07.2009
(51) Int. Cl.: A46B 3/18, A46B 9/02

(54) **Brosse à mascara comportant des poils de différents diamètres**
Wimperntusche-Bürstchen, das Borsten mit verschiedenen Durchmessern besitzt
Mascara brush with various bristle diameters

(30) Priorité: 31.07.2008 FR 0804381
(43) Date de publication de la demande: 03.02.2010
(73) Titulaire: L'Oréal, 75008 Paris (FR)
(72) Inventeur: Gueret, Jean-Louis, 75016, PARIS (FR)
(74) Mandataire: Tanty, François

(56) Documents cités:
- WO-A-95/17837
- WO-A-96/31143
- US-A- 5 613 258
- US-A- 5 918 994
- US-A- 5 934 292
- US-A1- 2003 200 979
- US-A1- 2004 134 507
- US-A1- 2007 221 241
- US-A1- 2008 099 034
- US-B1- 6 390 708

## Description

La présente invention concerne les applicateurs comportant une brosse à âme torsadée, pour appliquer un produit cosmétique sur les cils ou les sourcils.

Les brosses à âme torsadée sont conventionnellement fabriquées en introduisant entre deux branches d'un fil métallique replié sur lui-même des poils puis en torsadant les branches, ce qui amène les extrémités des poils à s'étendre selon des nappes hélicoïdales.

Des brosses ont été fabriquées avec des poils très divers dans le but de bénéficier de propriétés satisfaisantes en termes de prélèvement du produit et d'application sur les cils.

Il a ainsi été proposé d'utiliser des mélanges de poils ayant des duretés et/ou longueurs différentes.

Le brevet US 4 861 179 décrit une brosse à mascara comportant des poils durs et mous mélangés de façon aléatoire le long de la brosse.

Les brevets US 5 197 497 et US 5 165 760 décrivent également des brosses comportant un mélange de poils de différents diamètres et différentes longueurs.

La demande US 2005/0145262 divulgue un procédé de fabrication permettant d'obtenir une brosse ayant un mélange sensiblement uniforme de poils courts et longs de différents diamètres.

Les brevets US 5 482 059 et 5 709 230 décrivent des brosses à mascara comportant des poils respectivement durs et mous à deux tronçons d'extrémités et un mélange de ces poils durs et mous dans le tronçon intermédiaire.

La demande WO 95/17837 divulgue une brosse comportant des tronçons ayant des poils de différents diamètres.

La demande WO96/31143 divulgue une brosse à âme torsadée comportant deux tronçons ayant des poils de différent diamètres.

Il existe un besoin pour perfectionner encore les applicateurs comportant des brosses à âme torsadée.

L'invention vise à répondre à ce besoin.

Selon l'un de ses aspects, l'invention se rapporte à un applicateur pour appliquer un produit sur les cils ou les sourcils, comportant une brosse à âme torsadée et des poils maintenus par l'âme, applicateur caractérisé par le fait que la brosse comporte au moins deux, notamment au moins trois tronçons consécutifs constitués chacun de poils de même diamètre (du point de vue du diamètre du cercle dans laquelle leur section est inscrite), les diamètres respectifs des poils desdits tronçons croissant en direction d'une extrémité de l'âme, notamment en direction de l'extrémité distale de l'âme

Au sein d'un même tronçon de poils, les poils peuvent être de matière différente ou identique et/ou de section différente ou identique et/ou de couleur différente ou identique, et/ou de longueur différente ou identique.

Les tronçons peuvent avoir ou non le même nombre de poils, et/ou la même longueur de poils, et/ou la même longueur le long de l'âme.

L'invention permet de faire varier de façon progressive la dureté le long de la brosse afin de bénéficier par exemple d'une portion distale plus dure que le reste de la brosse, en fonction du maquillage recherché.

L'invention peut aussi améliorer la circulation du produit autour de la brosse dans le récipient, et notamment réduire le phénomène de pistonage grâce à une plus grande souplesse de certains poils au passage de l'essoreur par exemple.

Elle peut permettre encore, notamment à l'aide d'au moins un tronçon de poils de diamètre plus important, et dont les extrémités sont plus espacées les unes des autres, de mieux charger la brosse en produit, notamment la partie distale de la brosse lorsque le tronçon comportant les poils de plus grand diamètre est adjacent à l'extrémité distale de la brosse. Les poils de plus grand diamètre permettent également un meilleur chargement de la brosse en produit en présentant une surface extérieure plus importante.

Les poils desdits tronçons peuvent être réalisés dans la même matière, ou dans des matières différentes.

Les poils desdits tronçons peuvent être réalisés avec en section transversale une même forme, ou de formes différentes.

Le diamètre des poils desdits tronçons peut être compris entre 2/100 mm et 40/100 mm, mieux 6/100 mm et 36/100 mm.

Le diamètre des poils d'un tronçon peut être différent du diamètre des poils d'un tronçon consécutif d'une valeur comprise entre 1/100 et 10/100 mm, mieux 2/100 mm et 8/100 mm.

La longueur d'un tronçon, mesurée le long de l'âme, peut être comprise entre 1 mm et 10 mm.

L'applicateur peut comporter entre 4 et 25 tronçons dont les poils ont des diamètres respectifs différents.

Le nombre de poils par tronçon peut aller de 2 à 300, mieux 10à 60.

La surface enveloppe de la brosse peut être non symétrique de révolution autour de l'axe longitudinal de l'âme, rendu rectiligne pour les besoins de l'observation, le cas échéant.

La section transversale de la surface enveloppe peut varier en fonction du diamètre des poils.

La présente description a encore pour objet un dispositif de conditionnement et d'application comportant un récipient contenant la composition à appliquer sur les cils ou les sourcils et un applicateur tel que défini plus haut.

L'invention a encore pour objet un procédé de fabrication d'une brosse à âme torsadée d'un applicateur tel que défini plus haut, dans lequel au moins deux, notamment au moins trois mèches destinées à former lesdits tronçons et comportant chacune des poils de même diamètre sont disposées entre deux branches d'un fil métallique et ces branches sont torsadées entre elles.L'invention a encore pour objet un applicateur comportant une brosse ayant une âme torsadée et des poils maintenus par l'âme, comportant sur sa longueur au moins trois tronçons, tous les poils présentant au sein d'un tronçon un même diamètre, le diamètre des poils d'un tronçon donné, notamment tout tronçon autre que les tronçons d'extrémité, étant supérieur, respectivement inférieur, au diamètre des poils des tronçons adjacents. On a par exemple des tronçons consécutifs dont le diamètre des poils est alternativement supérieur et inférieur à un diamètre de référence. Tous les tronçons peuvent être ainsi.

La présente description a encore pour objet, indépendamment ou en combinaison avec ce qui précède, un applicateur comportant une brosse ayant une âme torsadée et des poils maintenus par l'âme, comportant sur sa longueur au moins deux tronçons, notamment au moins trois tronçons, tous les poils présentant au sein d'un tronçon une même section, la section des poils d'un tronçon donné étant différente de la section des poils des tronçons adjacents.

Tous les poils d'un tronçon peuvent notamment avoir une section transversale de forme choisie dans la liste suivante, qui n'est pas limitative : pleine ou creuse, circulaire ou non circulaire, polygonale, régulière ou non, notamment triangulaire, carrée, rectangulaire, octogonale, en parallélogramme, en losange, ovale, réniforme, en croix, à au moins une rainure capillaire, en « Z », en « I », ou en « H ».

Le fait d'avoir une section qui change d'un tronçon à l'autre, en plus ou non d'une variation du diamètre des poils, peut permettre de modifier les caractéristiques de la brosse, afin par exemple d'avoir une meilleure aptitude à charger les cils en bout de brosse, grâce à l'emploi de poils capable de se charger avec davantage de produit. Le choix de la section peut également impacter l'orientation des poils, qui peut devenir plus ou moins aléatoire. Par exemple, l'utilisation de poils de section non circulaire sur au moins un tronçon peut réduire l'effet de spires. On peut garder un tronçon avec des poils de section circulaire, pour au contraire bénéficier de l'effet de spire.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente de manière schématique, en coupe longitudinale, un exemple de dispositif de conditionnement et d'application réalisé conformément à l'invention,
- la figure 2 représente isolément, en vue de côté, un exemple de brosse réalisée conformément à l'invention,
- la figure 3 illustre de façon schématique la fabrication de la brosse,
- les figures 4A à 4G sont des sections transversales d'exemples de poils pouvant être utilisés pour fabriquer la brosse,
- les figures 5 et 6 sont des exemples de fils pouvant être utilisés pour fabriquer l'âme de la brosse,
- les figures 7A à 7I représentent, en section transversale, différents exemples de surfaces enveloppe de la brosse,
- les figures 8A à 8D représentent des exemples de traitement des extrémités des poils,
- les figures 9A à 9E représentent, en vue de côté, des exemples de surfaces enveloppe pour la brosse.

Le dispositif de conditionnement et d'application 1 représenté à la figure 1 comporte un récipient 2 contenant un produit P à appliquer et un applicateur 3 pour appliquer le produit P sur les cils ou les sourcils.

Le produit P est par exemple du mascara, de couleur noire ou autre, ou un produit de soin des cils ou sourcils.

Le récipient 2 comporte un corps 4 pourvu d'un col 5 dans lequel est monté un organe d'essorage 6 qui permet de retirer l'excès de produit sur l'applicateur 3 lorsque celui-ci est extrait du récipient 2.

L'organe d'essorage 6 peut être de tout type connu, et comporte par exemple une lèvre d'essorage de forme annulaire, en élastomère.

L'organe d'essorage peut encore être ondulé à bloc de mousse, réglable, double, comme décrit dans les publications de brevet de l'inventeur, notamment les demandes US 2006/0233588, US 2009/0028627, US 2008/0052969, et les brevets US 6 375 374 et 6 261 017.

L'applicateur 3 comporte une tige 8 portant à une extrémité 9 une brosse 10 et se raccordant à l'extrémité opposée à un organe de préhension 12 qui constitue également un capuchon de fermeture étanche du récipient 2.

Si l'on se reporte à la figure 2, on voit que la brosse 10 comporte une âme torsadée 15 portant des poils 16.

L'âme 15 peut être fixée de diverses manières sur la tige 8, étant par exemple insérée dans un logement de la tige 8 non apparent sur la figure 1, formé à l'extrémité de celle-ci.

La tige 8 peut présenter une section transversale circulaire.

Conformément à l'invention, la brosse 10 comporte le long de l'âme 15 plusieurs tronçons consécutifs t₁ à tₙ de poils de diamètres respectifs différents, avec n ≥ 3, de préférence n compris entre 4 et 25.

Au sein de chaque tronçon tᵢ avec i entier compris entre 1 et n, les poils sont de même diamètre (aux tolérances de fabrication près). La longueur lᵢ d'un tronçon tᵢ peut être différente de la longueur lₖ d'un autre tronçon tₖ, avec k différent de i.

Conformément à un aspect de l'invention, le diamètre dᵢ des poils des tronçons tᵢ varie d'une extrémité à l'autre de la brosse, le long de l'axe longitudinal X de celle-ci. On a ainsi par exemple d₁ < d₂ < ... < dₙ. On peut avoir des tronçons dont les diamètres respectifs des poils vont en augmentant d'une extrémité à l'autre de la brosse pour au moins trois tronçons consécutifs, les diamètres des poils des tronçons respectifs pouvant aller en augmentant en direction d'une extrémité distale de la brosse, le tronçon dont le diamètre des poils est le plus important peut notamment être un tronçon situé à l'extrémité distale de la brosse.

On peut encore avoir d₁ < d₂ < ... < dⱼ et dⱼ >dⱼ₊₁> ... dₙ ou d₁ > d₂ > ... >dⱼ et dⱼ <dⱼ₊₁ < ... < dₙ, avec j entier compris entre 2 et n-1.

On peut aussi avoir dⱼ₋₁ < dⱼ < dⱼ₊₁ d'une part et d₁ à dⱼ₋₂ et/ou dⱼ₊₂ à dₙ dans un ordre croissant, décroissant ou quelconque d'autre part.

On peut encore avoir des tronçons dont les diamètres respectifs des poils vont alternativement en augmentant puis en diminuant, ou alternativement en diminuant puis en augmentant, pour au moins trois tronçons consécutifs, en direction d'une extrémité distale de la brosse. On peut notamment avoir des tronçons dont le diamètre des poils est alternativement supérieur et inférieur à un diamètre de référence.

On peut ainsi avoir dⱼ > dⱼ₋₁ et dⱼ > dⱼ₊₁, respectivement dⱼ < dⱼ₋₁ et dⱼ < dⱼ₊₁, avec dⱼ₊₁ > dⱼ₋₁ ou dⱼ₊₁ < dⱼ₋₁, avec j entier compris entre 2 et n-1. Avec notamment, dⱼ₋₁ < dᵣ, dⱼ > dᵣ et dⱼ₊₁ < dᵣ, ou dⱼ₋₁ > dᵣ, dⱼ < dᵣ et dⱼ₊₁ > dᵣ, avec j compris entre 2 et n-1, dᵣ étant un diamètre de référence,

Les tronçons peuvent être de longueurs respectives différentes ou identiques.

Pour fabriquer la brosse 10, on peut amener une pluralité de mèches mᵢ entre les deux branches 15a et 15b destinées à former l'âme 15, avant de les torsader ensemble, à droite ou à gauche, comme illustré à la figure 3. Chaque mèche mᵢ comporte un faisceau de poils de même diamètre et le nombre de poils par mèche peut varier d'une mèche à l'autre. Sur la figure 3, les mèches mᵢ₋₁, mᵢ et mᵢ₊₁ sont respectivement destinées à former les tronçons tᵢ₋₁, tᵢ et tᵢ₊ⱼ. Les mèches peuvent être encollées au moment de l'insertion entre les branches 15a et 15b.

Le nombre de poils par mèche peut varier par exemple entre 10 et 200.. Les deux branches 15a et 15b peuvent appartenir à un fil métallique replié sur lui-même, comme illustré à la figure 5. Le fil utilisé peut être un fil métallique de section circulaire constante, par exemple de diamètre compris entre 0,35 et 0,9.

Le cas échéant, le fil métallique utilisé peut comporter un diamètre qui varie et/ou des irrégularités de surface, comme illustré à la figure 6. Cela peut contribuer à briser l'effet de spire sur la brosse, c'est-à-dire conférer une distribution des extrémités des poils plus homogène.

Les extrémités des mèches peuvent éventuellement être meulées.

Les poils utilisés au sein d'un tronçon peuvent avoir une section transversale qui peut être quelconque, par exemple circulaire pleine comme illustré à la figure 4A, creuse, de toute section, notamment circulaire, comme illustré à la figure 4B, aplatie, notamment rectangulaire, comme illustré à la figure 4C, en croix comme illustré à la figure 4D, avec une ou plusieurs rainures capillaires comme illustré à la figure 4E, avec une ou plusieurs portions articulées les unes par rapport aux autres, comme illustré à la figure 4F, ou de section transversale réniforme, comme illustré à la figure 4G, d'autres sections étant bien entendu encore possibles, comme décrites dans les publications de brevet du même inventeur.

Le diamètre d'un poil est considéré comme étant celui du plus petit cercle dans lequel s'inscrit la section.

Les poils peuvent avoir un diamètre qui varie sur leur longueur, auquel cas le diamètre retenu est le diamètre moyen.

Les poils peuvent être rectilignes ou avoir une forme ondulée.

Les poils peuvent être réalisés dans tout matériau et notamment une matière synthétique, par exemple thermoplastique, par exemple une polyoléfine telle que du polyéthylène, du polypropylène, du PET, du POM, du PA, du PS, cette liste n'étant pas limitative.

D'un tronçon à l'autre, la couleur des poils peut être la même ou être différente.

D'un tronçon à l'autre, la section des poils peut être de même forme ou de forme différente.

Lorsque l'on se déplace le long de l'âme en direction de l'extrémité distale de la brosse, la section des poils peut être différente d'un tronçon à l'autre, pour tous les tronçons.

On peut avoir par exemple des poils dont le nombre de rainures capillaires diminue, respectivement augmente, d'un tronçon à l'autre en direction de l'extrémité distale.

D'un tronçon à l'autre, différentes formes de sections de poils en direction de l'extrémité distale peuvent éventuellement permettre si on le souhaite, d'augmenter la rigidité des poils en direction de ladite extrémité.

La section des poils des tronçons peut notamment avoir une surface qui va en augmentant, respectivement diminuant, d'un tronçon à l'autre, en direction de l'extrémité distale.

Dans des exemples de mise en oeuvre de l'invention, la brosse comporte au moins deux tronçons dont les poils présentent en section une forme différente. Ces poils peuvent présenter, conformément à un aspect de l'invention des diamètres différents. Ils peuvent aussi, conformément à un autre aspect de l'invention, présenter un même diamètre.

D'un tronçon à l'autre, le matériau dans lequel les poils sont réalisés peut être le même ou non.

Tous les poils de la brosse peuvent notamment être réalisés dans la même matière.

On peut faire subir à la brosse différents traitements afin notamment de modifier la forme de sa surface enveloppe, notamment lui conférer une forme non symétrique de révolution autour de l'axe longitudinal de l'âme.

À titre d'exemple, on a représenté aux figures 7A à 7I différents exemples de sections transversales pour la surface enveloppe E de la brosse, cette dernière étant définie de façon classique par la surface géométrique s'appuyant sur les extrémités libres des poils.

Une brosse de forme conventionnelle est de surface enveloppe cylindrique de révolution, avec éventuellement une portion tronconique à l'avant, du côté opposé à la tige.

La surface enveloppe E de la brosse peut, sur une portion au moins de la longueur de la brosse, par exemple sur plus du quart de la longueur de la portion de l'âme portant les poils, avoir une section circulaire comme illustré à la figure 7A, une section polygonale, régulière ou non, par exemple sensiblement triangulaire comme illustré à la figure 7B, hexagonale comme illustré à la figure 7C, ou rectangulaire comme illustré à la figure 7D.

Au sein d'une section transversale, l'âme 15 peut être centrée ou excentrée, comme illustré à la figure 7E.

La surface enveloppe E de la brosse peut encore avoir une section transversale en forme de goutte d'eau, plus ou moins haute, comme illustré aux figures 7F et 7G.

Une ou plusieurs encoches peuvent être formées sur une ou plusieurs faces de la brosse, comme illustré à la figure 7H.

Des crans peuvent être formés sur la brosse, comme illustré à la figure 7I. D'autres formes de surface enveloppe sont possibles, telles que décrites par exemple dans les publications de la demanderesse désignant le même inventeur.

On peut faire subir à la brosse tout traitement visant à modifier l'extrémité des poils, par exemple pour former une boule 20 à l'extrémité des poils comme illustré à la figure 8A ou pour former des fourches 21 comme illustré à la figure 8B.

En présence d'une boule à l'extrémité des poils, le diamètre du poil qui est retenu est celui avant le traitement ayant conduit à la formation de la boule.

On peut faire subir aux poils de la brosse un traitement à chaud visant à incurver les poils, comme illustré à la figure 8C ou battre la brosse afin de créer une zone affaiblie 23 sur les poils qui en modifie l'orientation, dans le but notamment de casser l'effet de spire.

La brosse peut être réalisée avec une surface enveloppe dont le diamètre varie le long de l'axe longitudinal de la brosse, et passe par exemple par un extremum comme illustré à la figure 9A. Le diamètre des poils peut varier en fonction du diamètre de la brosse, par exemple afin d'utiliser des poils de plus grand diamètre lorsque le diamètre de la brosse est maximal. La souplesse d'un poil augmentant avec sa longueur, on peut compenser la plus grande souplesse due à l'augmentation de la longueur en augmentant le diamètre du poil.

En variante, le diamètre des poils peut diminuer avec l'augmentation du diamètre de la brosse, sur une portion au moins de la longueur de celle-ci, afin de bénéficier de poils encore plus souples.

Les diamètres de surface enveloppe au niveau de trois tronçons tₖ, tₖ₊₁ et tₖ₊₂, peuvent être ordonnés comme les diamètres des poils de ces tronçons ou suivre un ordre inverse.

Sur la figure 9B, on a représenté une brosse ayant une surface enveloppe en forme générale de cacahuète avec deux extrema, par exemple des maxima, à proximité de ses extrémités proximale et distale.

Pour une telle brosse on a par exemple d₁ < ... < dp > dₚ₊₁ ... > dq < d_{q+1} ... < dᵣ > ... > dₙ où dp est le diamètre des poils du tronçon où le diamètre de la brosse atteint le premier maximum à compter de l'extrémité distale de la brosse, dq est le diamètre des poils du tronçon où le diamètre est minimal entre les deux extrema et dᵣ est le diamètre des poils du tronçon où le diamètre de la brosse atteint le deuxième maximum.

On a représenté à la figure 9C une brosse dont la section de la surface enveloppe augmente depuis son extrémité distale vers l'extrémité proximale. Pour une telle brosse, les diamètres dᵢ des poils des différents tronçons vont par exemple en augmentant lorsque l'on va vers l'extrémité proximale de la brosse, ou en variante en décroissant.

La brosse peut encore avoir une forme générale de boule, comme illustré à la figure 9D.

L'âme peut s'étendre avec son axe longitudinal X centré pour toutes les sections de la brosse ou, en variante, excentré, comme illustré à la figure 9E.

### Exemple

On réalise une brosse à mascara avec 15 poils par mèche, et 11 mèches, les poils étant en PA-6 et respectivement des diamètres croissants suivants: 6/100, 8/100, 10/100, 13/100, 15/100, 17/100, 20/100, 25/100, 30/100, 35/100, 40/100.

Bien entendu, l'invention n'est pas limitée aux exemples qui viennent d'être décrits.

On peut notamment réaliser la brosse avec d'autres formes de surface enveloppe.

L'expression « comportant un » doit être comprise comme étant synonyme de « comportant au moins un », sauf si le contraire est spécifié.

## Revendications

1. Applicateur (3) pour appliquer un produit sur les cils ou les sourcils, comportant une brosse (10) à âme torsadée (15) et des poils (16) maintenus par l'âme, la brosse comporte au moins deux tronçons (tₖ₊₁) constitués chacun de poils de même diamètre, les diamètres respectifs (dₖ, dₖ₊1) des poils desdits tronçons croissant en direction d'une extrémité de l'âme. applicateur **caractérisé par le fait que** lesdits deux tronçons sont consécutifs.

2. Applicateur selon l'une quelconque des revendications précédentes, les poils desdits tronçons étant réalisés dans la même matière.

3. Applicateur selon l'une quelconque des revendications précédentes, les poils desdits tronçons étant réalisés avec en section transversale une même forme.

4. Applicateur selon l'une quelconque des revendications précédentes, le diamètre des poils desdits tronçons étant compris entre 2/100 mm et 40/100 mm, mieux 6/100 mm et 36/100 mm.

5. Applicateur selon l'une quelconque des revendications précédentes, le diamètre des poils d'un tronçon (dₖ) étant différent du diamètre des poils d'un tronçon consécutif (dₖ₋1; dₖ₊₁) d'une valeur comprise entre 1/100 et 10/100 mm, mieux 2/100 mm et 8/100 mm.

6. Applicateur selon l'une quelconque des revendications précédentes, la longueur (lₖ) d'un tronçon (tₖ), mesurée le long de l'âme, étant comprise entre 1 mm et 10 mm.

7. Applicateur selon l'une quelconque des revendications précédentes, comportant au moins trois tronçons, les poils de ces tronçons ayant des diamètres respectifs croissant en direction de l'extrémité distale de l'âme.

8. Applicateur selon l'une quelconque des revendications précédentes, comportant entre 4 et 25 tronçons dont les poils ont des diamètres respectifs différents.

9. Applicateur selon l'une quelconque des revendications précédentes, le nombre de poils par tronçon allant de 2 à 300, mieux 10 à 60.

10. Applicateur selon l'une quelconque des revendications précédentes, la surface enveloppe (E) de la brosse étant non symétrique de révolution.

11. Applicateur selon la revendication précédente, la section transversale de la surface enveloppe variant en fonction du diamètre des poils.

12. Applicateur selon l'une quelconque des revendications précédentes, comportant une alternance de tronçons dont les poils ont des diamètres tels qu'un tronçon donné, notamment tout tronçon autre que les tronçons d'extrémité, ait des poils dont le diamètre soit supérieur, respectivement inférieur, au diamètre des poils des tronçons adjacents.

13. Applicateur selon l'une quelconque des revendications précédentes, les au moins deux tronçons, voire les au moins trois tronçons, ayant des poils dont les sections ont des formes différentes.

14. Procédé de fabrication d'une brosse à âme torsadée d'un applicateur tel que défini dans l'une quelconque des revendications précédentes, dans lequel au moins deux mèches (mᵢ, mᵢ₊₁), mieux trois mèches, destinées à former lesdits tronçons (tᵢ, tᵢ₊₁) et comportant chacune des poils de même diamètre sont disposées entre deux branches (15a, 15b) d'un fil métallique et ces branches sont torsadées entre elles.

15. Procédé selon la revendication 13, les mèches comportant entre 10 et 200 poils de même diamètre.

## Patentansprüche

1. Applikator (3) zum Applizieren eines Produktes auf den Wimpern oder den Augenbrauen, der aufweist, eine Bürste (10) mit einem verdrillten Steg (15) und Borsten (16), die durch den Steg gehalten werden, wobei die Bürste aufweist, zumindest zwei Unterabschnitte (tₜ, tₖ₊1), die jeder aus Borsten mit gleichem Durchmesser gebildet sind, wobei die jeweiligen Durchmesser (dₖ, dₖ₊1) der Borsten der Teilabschnitte eine Richtung eines Endes des Steges kreuzen, wobei der Applikator, **dadurch gekennzeichnet ist, dass** die zwei Teilabschnitte fortlaufend sind.

2. Applikator nach irgendeinem der voranstehenden Ansprüche, wobei die Borsten der Teilabschnitte aus dem gleichen Material verwirklicht sind.

3. Applikator nach irgendeinem der voranstehenden Ansprüche, wobei die Borsten der Teilabschnitte mit einem transversalen Abschnitt mit gleicher Form verwirklicht sind.

4. Applikator nach irgendeinem der voranstehenden Ansprüche, wobei der Durchmesser der Borsten der Teilabschnitte zwischen 2/100 mm und 40/100 mm, besser 6/100 mm und 36/100 mm, enthalten ist.

5. Applikator nach irgendeinem der voranstehenden Ansprüche, wobei der Durchmesser der Borsten von einem Teilabschnitt (dₖ) von dem Durchmesser der Borsten eines nachfolgenden Teilabschnitts verschieden ist (dₖ₋₁; dₖ₊₁) mit einem Wert, der zwischen 1/100 und 10/100 mm, besser 2/100 mm und 8/100 mm, enthalten ist.

6. Applikator nach irgendeinem der voranstehenden Ansprüche, wobei die Länge (lₖ) von einem Teilabschnitt (tₖ), gemessen entlang der Länge des Steges, zwischen 1 mm und 10 mm enthalten ist.

7. Applikator nach irgendeinem der voranstehenden Ansprüche, der aufweist, zumindest drei Teilabschnitte, wobei die Borsten dieser Teilabschnitt jeweilige Durchmesser haben, die sich in der Richtung des distalen Endes des Steges kreuzen.

8. Applikator nach irgendeinem der voranstehenden Ansprüche, der aufweist, zwischen 4 und 25 Teilabschnitte, deren Borsten jeweilig verschiedene Durchmesser haben.

9. Applikator nach irgendeinem der voranstehenden Ansprüche, wobei die Anzahl der Borsten pro Teilabschnitt sich auf 2 bis 300, besser 10 bis 60, beläuft.

10. Applikator nach irgendeinem der voranstehenden Ansprüche, wobei die Oberflächenumhüllung (E) der Bürste nicht rotationssymmetrisch ist.

11. Applikator nach dem voranstehenden Anspruch, wobei der transversale Schnitt der eingehüllten Oberfläche sich als Funktion des Durchmessers der Borsten ändert.

12. Applikator nach irgendeinem der voranstehenden Ansprüche, der aufweist, eine Alternierung der Teilabschnitte, deren Borsten Durchmesser haben, solche von einem gegebenen Teilabschnitt, insbesondere sämtliche Teilabschnitte außer den am Ende befindlichen Teilabschnitten, wobei die Borsten einen Durchmesser haben, der größer bzw. kleiner ist, als der Durchmesser von Borsten von benachbarten Teilabschnitten.

13. Applikator nach irgendeinem der voranstehenden Ansprüche, wobei die zumindest zwei Teilabschnitte, bzw. die zumindest drei Teilabschnitte, Borsten haben, deren Schnitte verschiedene Formen haben.

14. Verfahren zur Herstellung einer Bürste mit einem verdrillten Steg eines Applikators, wie dieser in irgendeinem der voranstehenden Ansprüche definiert ist, bei welchem zumindest zwei Geflechte bzw. Gespinste (mᵢ, mᵢ₊₁), besser drei Geflechte bzw. Gespinste, bestimmt zur Ausbildung der Teilabschnitte (tᵢ, tᵢ₊₁) bestimmt sind, und die jeder Borsten mit gleichem Durchmesser aufweisen, zwischen zwei Zweigen bzw. Unterabschnitten (15a, 15b) eines metallenen Fadens bzw. Drahtes angeordnet werden und die Zweige bzw. Unterabschnitte werden untereinander verdrillt bzw. verdreht.

15. Verfahren nach Anspruch 13, wobei die Gespinste bzw. Gewebe zwischen 10 und 200 Borsten mit gleichem Durchmesser aufweisen.

## Claims

1. An applicator (3) for applying a product on the eyelashes or eyebrows, including a brush (10) with a twisted core (15) and bristles (16) maintained by the core, the brush includes at least two segments (tₖ, tₖ₊₁) each formed by bristles with the same diameter, the respective diameters (dₖ, dₖ₊₁) of the bristles of said segments crossing toward one end of the core, the applicator being **characterized in that** said two segments are adjacent.

2. The applicator according to one of the preceding claims, the bristles of said segments being made from the same material.

3. The applicator according to any one of the preceding claims, the bristles of said segments being made with a cross-section having a same shape.

4. The applicator according to any one of the preceding claims, the diameter of the bristles of said segments being comprised between 2/100 mm and 40/100 mm, better between 6/100 mm and 36/100 mm.

5. The applicator according to any one of the preceding claims, the diameter of the bristles of one segment (dₖ) being different from the diameter of the bristles of an adjacent segment (d_{k.}1; dₖ₊₁) with a value comprised between 1/100 and 10/100 mm, better 2/100 mm and 8/100 mm.

6. The applicator according to any one of the preceding claims, the length (lₖ) of a segment (tₖ), measured along the core, being comprised between 1 mm and 10 mm long.

7. The applicator according to any one of the preceding claims, including at least three segments, the bristles of said segments having respective diameters increasing toward the distal end of the core.

8. The applicator according to any one of the preceding claims, including between 4 and 25 segments, the bristles of which have different respective diameters.

9. The applicator according to any one of the preceding claims, the number of bristles per segment going from 2 to 300, better from 10 to 60.

10. The applicator according to any one of the preceding claims, the envelope surface (E) of the brush being non-symmetrical of revolution.

11. The applicator according to the preceding claim, the cross-section of the envelope surface varying based on the diameter of the bristles.

12. The applicator according to any one of the preceding claims, including alternating segments, whereof the bristles have diameters such that a given segment, in particular any segment other than the end segments, has bristles whereof the diameter is larger than, smaller than, respectively, the diameter of the bristles of the adjacent segments.

13. The applicator according to any one of the preceding claims, the at least two segments, or even the at least three segments, having bristles whereof the sections have different shapes.

14. A method for manufacturing a brush with a twisted core for an applicator as defined in any one of the preceding claims, wherein at least two meshes (mᵢ, mᵢ₊₁), better three meshes, designed to form said segments (tᵢ, tᵢ₊₁) and each including bristles with a same diameter are positioned between two branches (15a, 15b) of a metal wire and those branches are twisted relative to one another.

15. The method according to claim 13, the meshes including between 10 and 200 bristles with the same diameter.
